# EUROPÄISCHE PATENTSCHRIFT

(11) **EP 2 754 500 B1**
(45) Veröffentlichungstag und Bekanntmachung des Hinweises auf die Patenterteilung: **13.10.2021**
(21) Anmeldenummer: 14000030.8
(22) Anmeldetag: 07.01.2014
(51) Int. Cl.: B02C 19/06, B02C 25/00

(54) **Verfahren zur Strahlmahlung sowie Strahlmühle dafür**
Method for jet milling and jet mill for the same
Procédé de broyage à jet et broyeur à jet correspondant

(30) Priorität: 14.01.2013 DE 102013000426
(43) Veröffentlichungstag der Anmeldung: 16.07.2014
(73) Patentinhaber: Nied, Roland, Dr.-Ing., 86486 Bonstetten (DE); NETZSCH Trockenmahltechnik GmbH, 95100 Selb (DE)
(72) Erfinder: Nied, Roland, 86486 Bonstetten (DE); Sickel, Hermann, 35516 Münzenberg (DE)
(74) Vertreter: Reichert & Lindner Partnerschaft Patentanwälte

(56) Entgegenhaltungen:
- JP-A- H0 824 702
- US-A- 5 716 751
- US-B1- 6 467 707

## Beschreibung

Die vorliegende Erfindung betrifft ein Verfahren zur Strahlmahlung nach dem Oberbegriff des Anspruchs 1 sowie eine Strahlmühle dafür nach dem Oberbegriff des Anspruchs 5.

In vielen Prozessen wird ein zu vermahlendes Produkt in einem Vorprozess (Fällung, Flotation, Wäsche) in einer nassen Suspension erhalten. Soll das gemahlene Endprodukt trocken vorliegen, ist in einem aufwendigen Verfahren die gewünschte Restfeuchte einzustellen, wie beispielsweise durch eine mechanische vorentwässerung, z.B. in Filterpressen, und dann eine thermische Trocknung. Die Vermahlung auf eine geforderte Endfeinheit erfolgt schließlich häufig in Strahlmühlen. Typische Applikationen sind z.B. die Herstellung von Talkum, Kieselsäuren, Magnesiumhydroxid oder keramischen Ink-Jet Pigmenten.

Nachteilig ist dabei der apparative und zeitliche Gesamtaufwand, um ein zu vermahlendes Produkt aus einer nassen Suspension letztlich mit einer gewünschten Restfeuchte und Endfeinheit zu erhalten.

Es ist das Ziel der vorliegenden Erfindung das bisherige Verfahren zu vereinfachen und günstiger zu gestalten.

JPH0824702A offenbart ein Verfahren zur Strahlmahlung sowie eine Strahlmühle gemäß dem Oberbegriff von Anspruch 1 und Anspruch 5.

Dieses Ziel wird mit einem Verfahren zur Strahlmahlung nach dem Anspruch 1 sowie einer Strahlmühle nach dem Anspruch 5 erreicht.

Erfindungsgemäß ist somit vorgesehen, Mahlung und Trocknung in einem gemeinsamen Prozessschritt zu erledigen. Damit kann der Gesamtprozess wesentlich einfacher und energetisch günstiger erfolgen.

Bei dem erfindungsgemäßen Verfahren zur Strahlmahlung von feuchtem oder nassem Mahlgut in einer Strahlmühle wird feuchtes oder nasses Mahlgut der Strahlmühle zur Mahlung zugeführt. Wenigstens ein Betriebsparameter Vordruck, Entspannungsdruck und Eintrittstemperatur bei der Strahlmühle wird so geeignet gewählt, dass eine Mahltrocknung erfolgt. Dabei wird das feuchte oder nasse Mahlgut zum Erhalten eines Endproduktes mit vorgegebener Endfeinheit und vorgegebener Restfeuchte gleichzeitig in der Strahlmühle durch die Mahlung auf die vorgegebene Endfeinheit gemahlen und durch eine Trocknung auf die vorgegebene Restfeuchte getrocknet. Dabei wird durch geeignete Wahl des wenigstens einen Betriebsparameters Vordruck, Entspannungsdruck und Eintrittstemperatur der spezifische Betriebsmittelbedarf der Mahlung so gewählt, dass dieser größer oder gleich dem spezifischen Betriebsmittelbedarf der Trocknung ist. Schließlich wird das Endprodukt mit der vorgegebenen Endfeinheit und der vorgegebenen Restfeuchte aus der Strahlmühle ausgeleitet.

Mit Vorzug kann weiterhin vorgesehen sein, dass die tatsächliche Restfeuchte des Mahlgutes vor dessen Ausleitung aus der Strahlmühle oder die tatsächliche Restfeuchte des Endproduktes gemessen oder überwacht wird. Gemäß einer bevorzugten Weiterbildung davon kann zusätzlich vorgesehen sein dass der wenigstens eine Betriebsparameter der Strahlmühle einmalig oder wiederholt in zeitlichen Abständen oder zumindest annähernd kontinuierlich für die Mahltrocknung in Abhängigkeit von einerseits der tatsächlichen Restfeuchte des Mahlgutes vor dessen Ausleitung aus der Strahlmühle oder der tatsächlichen Restfeuchte des Endproduktes und andererseits der vorgegebenen Restfeuchte des Endproduktes geeignet eingestellt, gesteuert oder geregelt wird.

Bei einer weiteren vorzugsweise Ausgestaltung des erfindungsgemäßen Verfahrens kommen als Betriebsmittel Gase oder überhitzte Dämpfe zum Einsatz.

Die Erfindung schafft auch eine Strahlmühle zur Strahlmahlung von feuchtem oder nassem Mahlgut zu einem Endprodukt, wobei
- zur Einstellung, Steuerung oder Regelung wenigstens eines der Betriebsparameter Vordruck, Entspannungsdruck und Eintrittstemperatur bei der Strahlmühle Einstellungs-, Steuerungs- oder Regelungseinrichtungen vorgesehen sind, mittels denen der wenigstens eine Betriebsparameter Vordruck, Entspannungsdruck und Eintrittstemperatur bei der Strahlmühle geeignet so gewählt wird, dass eine Mahltrocknung erfolgt, bei der das feuchte oder nasse Mahlgut zum Erhalten eines Endproduktes mit vorgegebener Endfeinheit und vorgegebener Restfeuchte gleichzeitig in der Strahlmühle durch die Mahlung auf die vorgegebene Endfeinheit gemahlen und durch die Trocknung auf die vorgegebene Restfeuchte getrocknet wird,
- die Einstellungs-, Steuerungs- oder Regelungseinrichtungen so ausgestaltet sind, dass durch geeignete Wahl des wenigstens einen Betriebsparameters vordruck, Entspannungsdruck und Eintrittstemperatur der spezifische Betriebsmittelbedarf der Mahlung so gewählt wird, dass dieser größer oder gleich dem spezifischen Betriebsmittelbedarf der Trocknung ist, und
- der Endproduktauslass der Strahlmühle so ausgelegt ist, dass das Endprodukt mit der vorgegebenen Endfeinheit und der vorgegebenen Restfeuchte durch den Endproduktauslass aus der Strahlmühle ausgeleitet wird.

Bevorzugt sind Restfeuchte-Ermittlungs- oder -Überwachungseinrichtungen dem Endproduktauslass der Strahlmühle zur Ermittlung oder Überwachung der tatsächlichen Restfeuchte des Mahlgutes vor dessen Ausleitung aus der Strahlmühle oder der tatsächlichen Restfeuchte des Endproduktes, das durch Mahlung und Trocknung des Mahlgutes in der Strahlmühle erhalten wird, zugeordnet.

Dabei kann ferner mit Vorzug vorgesehen sein, dass die Einstellungs-, Steuerungs- oder Regelungseinrichtungen so ausgestaltet sind, dass durch geeignete Wahl der/des Betriebsparameter(s) Vordruck, Entspannungsdruck und/oder Eintrittstemperatur der spezifische Betriebsmittelbedarf der Mahlung so gewählt wird, dass dieser größer oder gleich dem spezifischen Betriebsmittelbedarf der Trocknung ist. Dabei kann weiter vorzugsweise vorgesehen sein, dass die Einstellungs-, Steuerungs- oder Regelungseinrichtungen ausgelegt sind, so dass der wenigstens eine Betriebsparameter Vordruck, Entspannungsdruck und Eintrittstemperatur der Strahlmühle einmalig oder wiederholt in zeitlichen Abständen oder zumindest annähernd kontinuierlich für die Mahltrocknung in Abhängigkeit von einerseits der tatsächlichen Restfeuchte des Mahlgutes vor dessen Ausleitung aus der Strahlmühle oder der tatsächlichen Restfeuchte des Endproduktes und andererseits der vorgegebenen Restfeuchte des Endproduktes geeignet eingestellt, gesteuert oder geregelt wird.

Eine weitere bevorzugte Ausgestaltung besteht darin, dass als Betriebsmittel Gase oder überhitzte Dämpfe zum Einsatz kommen. Bevorzugte und/oder vorteilhafte Ausgestaltungen der Erfindung und ihrer einzelnen Aspekte ergeben sich aus den abhängigen Ansprüchen und deren Kombinationen sowie aus den gesamten vorliegenden Anmeldungsunterlagen.

Die Erfindung wird anhand von Ausführungsbeispielen nachfolgend unter Bezugnahme auf die Zeichnung lediglich exemplarisch näher erläutert, in der
- Fig. 1: in einer schematischen Schnittansicht ein Ausführungsbeispiel einer Fließbettstrahlmühle veranschaulicht ist,
- Fig. 2: in einer graphischen Darstellung den spezifischen Betriebsmittelbedarf in Abhängigkeit von der erzielten Mahlfeinheit für einen Betriebsmitteldruck von 8 bar(abs) und 4 bar(abs) mit Talkum als Mahlgut zeigt, und
- Fig. 3: in einer graphischen Darstellung die spezifische Trocknungsleistung in Abhängigkeit vom spezifischen Betriebsmittelbedarf (hier: Wasserdampf) zeigt.

Anhand der nachfolgend beschriebenen und in den Zeichnungen dargestellten Ausführungs- und Anwendungsbeispiele wird die Erfindung lediglich exemplarisch näher erläutert, d.h. sie ist nicht auf diese Ausführungs- und Anwendungsbeispiele beschränkt. Verfahrens- und Vorrichtungsmerkmale ergeben sich jeweils analog auch aus Vorrichtungs- bzw. Verfahrensbeschreibungen.

Einzelne Merkmale, die im Zusammenhang mit einem konkreten Ausführungsbeispiel angeben und/oder dargestellt sind, sind nicht auf dieses Ausführungsbeispiel oder die Kombination mit den übrigen Merkmalen dieses Ausführungsbeispiels beschränkt, sondern können im Rahmen des technisch Möglichen, mit jeglichen anderen Varianten, auch wenn sie in den vorliegenden Unterlagen nicht gesondert behandelt sind, kombiniert werden.

Gleiche Bezugszeichen in den einzelnen Figuren und Abbildungen der Zeichnung bezeichnen gleiche oder ähnliche oder gleich oder ähnlich wirkende Komponenten. Anhand der Darstellungen in der Zeichnung werden auch solche Merkmale deutlich, die nicht mit Bezugszeichen versehen sind, unabhängig davon, ob solche Merkmale nachfolgend beschrieben sind oder nicht. Andererseits sind auch Merkmale, die in der vorliegenden Beschreibung enthalten, aber nicht in der Zeichnung sichtbar oder dargestellt sind, ohne weiteres für einen Fachmann verständlich.

In der Fig. 1 ist exemplarisch als Ausführungsbeispiel für allgemein eine Strahlmühle 1 eine Fließbettstrahlmühle 10 gezeigt. Lediglich zur Orientierung sind einige wesentliche und übliche Komponenten der Fließbettstrahlmühle 10 bezeichnet: Zufuhrstutzen 2 für feuchtes oder nasses Mahlgut (nicht gezeigt), Mahlraum 3, Mahlgasdüsen 4, Sichtrad 5, Motor 6 und Endproduktauslass 7.

Über den Zufuhrstutzen 2 oberhalb der Mahlgasdüsen 4 wird das Mahlgut der Fließbettstrahlmühle 10 zugeführt. Durch die aus den Mahlgasdüsen 4 austretenden Gasstrahlen, vorzugsweise Gase oder überhitzte Dämpfe, bildet sich im Mahlraum 3 ein Materialfließbett (nicht dargestellt), aus dem das Mahlgut in die Gasstrahlen eintritt, wo es (genauer gesagt die darin enthaltenen Partikel) auf hohe Geschwindigkeiten beschleunigt werden. Die beschleunigten Partikel treffen in den Gasstrahlen sowie im Zentrum des Mahlraumes aufeinander und werden dabei zerkleinert. Entspanntes und mit Partikeln unterschiedlicher Größen beladenes Mahlgas steigt im Zentrum des Mahlraumes 3 zum Sichtrad 5 auf, das vom stufenlos drehzahlregelbaren Motor 6 angetrieben wird. Die Partikel, die den eingestellten Bedingungen entsprechen, gelangen in den Endproduktauslass 7. Zu grobe/große/schwere Partikel werden vom Sichtrad 5 abgewiesen und fallen zurück ins Fließbett.

Dem Endproduktauslass 7 sind Restfeuchte-Ermittlungs- oder -Überwachungseinrichtungen 8 zur Ermittlung oder Überwachung der tatsächlichen Restfeuchte des Mahlgutes vor dessen Ausleitung aus der Strahlmühle oder der tatsächlichen Restfeuchte des Endproduktes, das durch Mahlung und Trocknung des Mahlgutes in der Strahlmühle erhalten wird, zugeordnet.

Einstellungs-, Steuerungs- oder Regelungseinrichtungen 9 sind zur Einstellung, Steuerung oder Regelung wenigstens eines Betriebsparameters der Fließbettstrahlmühle 10 vorgesehen. Mittels den Einstellungs-, Steuerungs- oder Regelungseinrichtungen 9 kann der wenigstens eine Betriebsparameter der Fließbettstrahlmühle 10 geeignet so gewählt werden, dass eine Mahltrocknung erfolgt. Als Mahltrocknung wird in den vorliegenden Unterlagen und bei der vorliegenden Erfindung ein Prozess bezeichnet, bei dem das feuchte oder nasse Mahlgut zum Erhalten eines Endproduktes mit vorgegebener Endfeinheit und vorgegebener Restfeuchte gleichzeitig in der Strahlmühle, wie z.B. der Fließbettstrahlmühle 10, durch die Mahlung auf die vorgegebene Endfeinheit gemahlen und durch die Trocknung auf die vorgegebene Restfeuchte getrocknet wird.

Als der wenigstens eine Betriebsparameter, der mittels den Einstellungs-, Steuerungs- oder Regelungseinrichtungen 9 einstellbar, steuerbar oder regelbar ist, ist insbesondere der Vordruck, der Entspannungsdruck oder die Eintrittstemperatur vorgesehen. Bevorzugt sind die Einstellungs-, Steuerungs- oder Regelungseinrichtungen 9 so ausgestaltet, dass durch geeignete Wahl der/des Betriebsparameter(s) Vordruck, Entspannungsdruck und/oder Eintrittstemperatur der spezifische Betriebsmittelbedarf der Mahlung so gewählt wird, dass dieser größer oder gleich dem spezifischen Betriebsmittelbedarf der Trocknung ist.

Der Endproduktauslass 7 der Fließbettstrahlmühle 10 ist so ausgelegt, dass das Endprodukt mit der vorgegebenen Endfeinheit und der vorgegebenen Restfeuchte durch den Endproduktauslass 7 aus der Fließbettstrahlmühle 10 ausgeleitet wird.

Im Folgenden werden weitere Einzelheiten der Erfindung näher erläutert.

Bei Mahlung und Trocknung handelt es sich um zwei eigentlich getrennte verfahrenstechnische Opertationen.

Die Mahlung wird charakterisiert durch den adiabaten Eenergieeintrag. Die adiabate Energie bezeichnet die Energie, welche bei adiabater Expansion unter Druck stehender Gase oder Dämpfe in Form von kinetischer Energie frei wird.

Sie lässt sich für ideale Gase nach der Gleichung ${E}_{ad} = \frac{κ}{κ - 1} ⋅ m ⋅ R ⋅ {T}_{0} ⋅ \left[1-{\left(\frac{{p}_{1}}{{p}_{0}}\right)}^{\frac{κ - 1}{κ}}\right]$ mit
- *κ* =: Isentropenexponent
- m =: Gasmasse
- R =: Gaskonstante
- T₀ =: Gaseintrittstemperatur
- p₁ =: Entspannungsdruck
- p₀ =: Gasdruck vor Entspannung
berechnen.

Für Dämpfe erhält man diese Energie für den Fall isentroper Entspannung aus dem h-s-Diagramm als Enthalpiedifferenz zwischen Eintritts- und entspanntem Zustand, wiederum in Abhängigkeit von Dampfvordruck, Dampfeintrittstemperatur und Entspannungsdruck (siehe z.B. Water and Steam, Springer Verlag Berlin Heidelberg 2000).

Wie man aus der Gleichung 1 erkennen kann (analoges gilt für Dämpfe), wird man bei konstanter Betriebsmittelmasse und bei variierender Eintrittstemperatur oder sich ändernden Druckverhältnissen den adiabaten Energieeintrag verändern.

Damit verändert sich auch der Massendurchsatz des auf eine gewünschte Endfeinheit zu vermahlenden Produkts. D.h., dass durch geeignete Wahl der Betriebsparameter das Verhältnis aus Mahlgutmasse und Betriebsmittelmasse (-spezifischer Betriebsmittelverbrauch in kg/kg) variabel ist. In der Fig. 2 ist graphisch in einem Diagramm der spezifische Betriebsmittelbedarf in Abhängigkeit von der erzielten Mahlfeinheit für einen Betriebsmitteldruck von 8 bar(abs) und 4 bar(abs) mit Talkum als beispielhaftes Mahlgut veranschaulicht.

Die konkreten Angaben in der Fig. 2 sind:
- x (Fig. 2):: spez. Luftbedarf [m³/kg]
- y (Fig. 2):: d50 [③m]
- A:: Luft 8 bar(abs), 160°C
- B:: Luft 4 bar(abs), 168°C

Für den Trocknungsvorgang wird thermische Energie benötigt. Sie setzt sich zusammen aus der Energie für die Erwärmung des feuchten Aufgabegutes auf die Austrittstemperatur und der Verdunstungsenthalpie der enthaltenen Flüssigkeit: $Q = {C}_{p , Feststoff} ⋅ ΔT + {c}_{p , Flüssig} ⋅ φ ⋅ ΔT + {h}_{Verdunstung} ⋅ φ$ mit
Q = spezifische Trocknungsenergie
cₚ = spezifische Wärmekapazität
h_{verdunstung} = spezifische Verdunstungsenthalpie
ϕ = relativer Flüssigkeitsgehalt
ΔT = Temperaturdifferenz Ein-/Austritt

Die Einheit der so berechneten spezifischen Energie beträgt kJ/kg_{Feststoff}.

Diese Energie wird, wie nun als Grundlage der Erfindung erkannt wurde, durch das Betriebsmittel in den Prozess eingebracht: ${E}_{spez , Betriebsm .} = \frac{{E}_{therm , Betriebsm .}}{{m}_{Betriebsm .}} = {C}_{p , Betriebsm .} ⋅ \left({T}_{B e t r i e b s m . , ein}-{T}_{aus}\right)$

Dividiert man die spezifische Trocknungsenergie nach Gleichung 2 durch die thermische Energie nach Gleichung 3, so erhält man den spezifischen Betriebsmittelbedarf für den Gesamtprozess: $\frac{{m}_{Betriebsm .}}{{m}_{Produkt}} = \frac{Q}{{E}_{spez , Betriebsm .}}$

In der Fig. 3 ist die spezifische Trocknungsleistung in Abhängigkeit vom spezifischen Betriebsmitteleinsatz (überhitzter Wasserdampf) exemplarisch dargestellt.

Die konkreten Angaben in der Fig. 3 sind:

| | |
|---|---|
| x (Fig. 3): | spez. Dampfverbrauch mD,spez [kg/kg] |
| y (Fig. 3): | Trocknungsleistung [kgH2O/kgAG] |
| C: | delta T = 40° |
| D: | delta T = 70° |

Die Anwendung des Verfahrens ist besonders vorteilhaft im Zusammenhang mit e-Jet (Niederdruck, Heißgas: siehe EP 2 024 093 B1 desselben Erfinders) oder s-Jet (überhitzter Wasserdampf).

Entsprechend ist bei dem erfindungsgemäßen Verfahren zur Strahlmahlung von feuchtem oder nassem Mahlgut in einer Strahlmühle 1, wie z.B. der Fließbettstrahlmühle 10, vorgesehen, dass feuchtes oder nasses Mahlgut der Strahlmühle zur Mahlung durch den Zufuhrstutzen 2 in den Mahlraum 3 zugeführt wird, dass wenigstens ein Betriebsparameter der Strahlmühle 1 über die Einstellungs-, Steuerungs- oder Regelungseinrichtungen 9 geeignet so gewählt wird, dass eine Mahltrocknung erfolgt, bei der das feuchte oder nasse Mahlgut zum Erhalten eines Endproduktes mit vorgegebener Endfeinheit und vorgegebener Restfeuchte gleichzeitig in der Strahlmühle 1 durch die Mahlung auf die vorgegebene Endfeinheit gemahlen und durch eine Trocknung auf die vorgegebene Restfeuchte getrocknet wird, und dass schließlich das Endprodukt mit der vorgegebenen Endfeinheit und der vorgegebenen Restfeuchte durch den Endproduktauslass 7 aus der Strahlmühle 1 ausgeleitet wird.

Als der wenigstens eine Betriebsparameter wird Vordruck, Entspannungsdruck oder Eintrittstemperatur bei der Strahlmühle 1 für die Mahltrocknung geeignet gewählt, und zwar so, dass durch geeignete Wahl der/des Betriebsparameter(s) Vordruck, Entspannungsdruck und/oder Eintrittstemperatur der spezifische Betriebsmittelbedarf der Mahlung so gewählt wird, dass dieser größer oder gleich dem spezifischen Betriebsmittelbedarf der Trocknung ist.

Mit Vorzug kann weiterhin vorgesehen sein, dass die tatsächliche Restfeuchte des Mahlgutes vor dessen Ausleitung aus der Strahlmühle 1 oder die tatsächliche Restfeuchte des Endproduktes gemessen oder überwacht wird, wie insbesondere mit dem Endproduktauslass 7 zugeordneten Restfeuchte-Ermittlungs- oder -Überwachungseinrichtungen 8, und dass der wenigstens eine Betriebsparameter der Strahlmühle 1 einmalig oder wiederholt in zeitlichen Abständen oder zumindest annähernd kontinuierlich für die. Mahltrocknung in Abhängigkeit von einerseits der tatsächlichen Restfeuchte des Mahlgutes vor dessen Ausleitung aus der Strahlmühle oder der tatsächlichen Restfeuchte des Endproduktes und andererseits der vorgegebenen Restfeuchte des Endproduktes geeignet eingestellt, gesteuert oder geregelt wird, wie insbesondere mittels den Einstellungs-, Steuerungs- oder Regelungseinrichtungen 9.

Vorzugsweise kommen bei der erfindungsgemäßen Strahlmahlung als Betriebsmittel Gase oder überhitzte Dämpfe zum Einsatz.

Die Erfindung ist anhand der Ausführungsbeispiele in der Beschreibung und in der Zeichnung lediglich exemplarisch dargestellt und nicht darauf beschränkt, sondern umfasst alle Variationen, Modifikationen, Substitutionen und Kombinationen, die der Fachmann den vorliegenden Unterlagen insbesondere im Rahmen der Ansprüche und der allgemeinen Darstellungen in der Einleitung dieser Beschreibung sowie der Beschreibung der Ausführungsbeispiele entnehmen und mit seinem fachmännischen Wissen sowie dem Stand der Technik kombinieren kann. Insbesondere sind alle einzelnen Merkmale und Ausgestaltungsmöglichkeiten der Erfindung kombinierbar.

### Bezugszeichenliste

- 1: Strahlmühle
- 2: Zufuhrstutzen
- 3: Mahlraum
- 4: Mahlgasdüsen
- 5: Sichtrad
- 6: Motor
- 7: Endproduktauslass
- 8: Restfeuchte-Ermittlungs- oder -Überwachungseinrichtungen
- 9: Einstellungs-, Steuerungs- oder Regelungseinrichtungen
- 10: Fließbettstrahlmühle

## Patentansprüche

1. Verfahren zur Strahlmahlung von feuchtem oder nassem Mahlgut in einer Strahlmühle (1), wobei feuchtes oder nasses Mahlgut der Strahlmühle (1) zur Mahlung zugeführt wird, **dadurch gekennzeichnet,**
**dass** wenigstens einer der Betriebsparameter Vordruck, Entspannungsdruck und Eintrittstemperatur bei der Strahlmühle (1) so geeignet gewählt wird, dass eine Mahltrocknung erfolgt, bei der das feuchte oder nasse Mahlgut zum Erhalten eines Endproduktes mit vorgegebener Endfeinheit und vorgegebener Restfeuchte gleichzeitig in der Strahlmühle (1) durch die Mahlung auf die vorgegebene Endfeinheit gemahlen und durch eine Trocknung auf die vorgegebene Restfeuchte getrocknet wird,
**dass** durch geeignete Wahl des wenigstens einen Betriebsparameters Vordruck, Entspannungsdruck und Eintrittstemperatur der spezifische Betriebsmittelbedarf der Mahlung so gewählt wird, dass dieser größer oder gleich dem spezifischen Betriebsmittelbedarf der Trocknung ist, und
**dass** das Endprodukt mit der vorgegebenen Endfeinheit und der vorgegebenen Restfeuchte aus der Strahlmühle (1) ausgeleitet wird.

2. Verfahren nach Anspruch 1,
**dadurch gekennzeichnet,**
**dass** die tatsächliche Restfeuchte des Mahlgutes vor dessen Ausleitung aus der Strahlmühle (1) oder die tatsächliche Restfeuchte des Endproduktes gemessen oder überwacht wird.

3. Verfahren nach Anspruch 2,
**dadurch gekennzeichnet,**
**dass** der wenigstens eine Betriebsparameter der Strahlmühle (1) einmalig oder wiederholt in zeitlichen Abständen oder zumindest annähernd kontinuierlich für die Mahltrocknung in Abhängigkeit von einerseits der tatsächlichen Restfeuchte des Mahlgutes vor dessen Ausleitung aus der Strahlmühle (1) oder der tatsächlichen Restfeuchte des Endproduktes und andererseits der vorgegebenen Restfeuchte des Endproduktes geeignet eingestellt, gesteuert oder geregelt wird.

4. Verfahren nach einem der vorhergehenden Ansprüche,
**dadurch gekennzeichnet,**
**dass** als Betriebsmittel Gase oder überhitzte Dämpfe zum Einsatz kommen.

5. Strahlmühle (1) zur Strahlmahlung von feuchtem oder nassem Mahlgut zu einem Endprodukt,
**dadurch gekennzeichnet,**
**dass** zur Einstellung, Steuerung oder Regelung wenigstens eines der Betriebsparameter Vordruck, Entspannungsdruck und Eintrittstemperatur bei der Strahlmühle (1) Einstellungs-, Steuerungs- oder Regelungseinrichtungen (9) vorgesehen sind, mittels denen der wenigstens eine Betriebsparameter Vordruck, Entspannungsdruck und Eintrittstemperatur bei der Strahlmühle (1) geeignet so gewählt wird, dass eine Mahltrocknung erfolgt, bei der das feuchte oder nasse Mahlgut zum Erhalten eines Endproduktes mit vorgegebener Endfeinheit und vorgegebener Restfeuchte gleichzeitig in der Strahlmühle (1) durch die Mahlung auf die vorgegebene Endfeinheit gemahlen und durch die Trocknung auf die vorgegebene Restfeuchte getrocknet wird,
**dass** die Einstellungs-, Steuerungs- oder Regelungseinrichtungen (9) so ausgestaltet sind, dass durch geeignete Wahl des wenigstens einen Betriebsparameters Vordruck, Entspannungsdruck und Eintrittstemperatur der spezifische Betriebsmittelbedarf der Mahlung so gewählt wird, dass dieser größer oder gleich dem spezifischen Betriebsmittelbedarf der Trocknung ist, und
**dass** der Endproduktauslass (7) der Strahlmühle (1) so ausgelegt ist, dass das Endprodukt mit der vorgegebenen Endfeinheit und der vorgegebenen Restfeuchte durch den Endproduktauslass aus der Strahlmühle (1) ausgeleitet wird.

6. Strahlmühle (1) nach Anspruch 5,
**dadurch gekennzeichnet,**
**dass** Restfeuchte-Ermittlungs- oder -Überwachungseinrichtungen (8) dem Endproduktauslass (7) der Strahlmühle (1) zur Ermittlung oder Überwachung der tatsächlichen Restfeuchte des Mahlgutes vor dessen Ausleitung aus der Strahlmühle (1) oder der tatsächlichen Restfeuchte des :Endproduktes, das durch Mahlung und Trocknung des Mahlgutes in der Strahlmühle (1) erhalten wird, zugeordnet sind.

7. Strahlmühle (1) nach Anspruch 6,
**dadurch gekennzeichnet,**
**dass** die Einstellungs-, Steuerungs- oder Regelungseinrichtungen (9) ausgelegt sind, so dass der wenigstens eine Betriebsparameter Vordruck, Entspannungsdruck und Eintrittstemperatur der Strahlmühle (1) einmalig oder wiederholt in zeitlichen Abständen oder zumindest annähernd kontinuierlich für die Mahltrocknung in Abhängigkeit von einerseits der tatsächlichen Restfeuchte des Mahlgutes vor dessen Ausleitung aus der Strahlmühle (1) oder der tatsächlichen Restfeuchte des Endproduktes und andererseits der vorgegebenen Restfeuchte des Endproduktes geeignet eingestellt, gesteuert oder geregelt wird.

8. Strahlmühle (1) nach einem der Ansprüche 5 bis 7,
**dadurch gekennzeichnet,**
**dass** als Betriebsmittel Gase oder überhitzte Dämpfe zum Einsatz kommen.

## Claims

1. Method for jet milling moist or wet material that is to be ground in a jet mill (1), wherein moist or wet material that is to be ground is supplied to the jet mill (1) for milling, **characterised in**
**that** at least one of the operating parameters preliminary pressure, release pressure and admission temperature in the case of the jet mill (1) is suitably selected in such a manner that a milling and drying procedure is performed in which in order to obtain an end product having a predetermined end product fineness and predetermined residual moisture the moist or wet material that is to be ground is simultaneously milled in the jet mill (1) by means of the milling procedure to the predetermined end product fineness and is dried by means of a drying procedure to the predetermined residual moisture,
**that** by means of suitably selecting the at least one operating parameter preliminary pressure, release pressure and admission temperature the specific operating means requirement of the milling procedure is selected in such a manner that this operating means requirement is greater than or identical to the specific operating means requirement of the drying procedure, and
**that** the end product is discharged from the jet mill (1) with the predetermined end fineness and the predetermined residual moisture.

2. Method according to claim 1,
**characterised in**
**that** the actual residual moisture of the material that is to be ground prior to the discharge of said material from the jet mill (1) or the actual residual moisture of the end product is measured or monitored.

3. Method according to claim 2,
that **characterised in**
the at least one operating parameter of the jet mill (1) is suitably set, controlled or regulated once or repeatedly in temporal intervals or at least almost continuously for the milling and drying procedure in dependence upon on the one hand the actual residual moisture of the material that is to be ground prior to the discharge of said material from the jet mill (1) or the actual residual moisture of the end product and on the other hand upon the predetermined residual moisture of the end product.

4. Method according to one of the preceding claims, **characterised in**
**that** gases or superheated steams are used as operating means.

5. Jet mill (1) for jet milling moist or wet material that is to be ground to an end product,
**characterised in**
**that** setting, control or regulating devices (9) are provided so as to set, control or regulate at least one of the operating parameters preliminary pressure, release pressure and admission temperature in the case of the jet mill (1) and the at least one operating parameter preliminary pressure, release pressure and admission temperature in the case of the jet mill (1) is suitably selected by means of said setting, control or regulating devices in such a manner that a milling and drying procedure is performed in which in order to obtain an end product having a predetermined end product fineness and predetermined residual moisture the moist or wet material that is to be ground is simultaneously milled in the jet mill (1) by means of the milling procedure to the predetermined end product fineness and is dried by means of the drying procedure to the predetermined residual moisture,
**that** the setting devices, control devices or regulating devices (9) are embodied in such a manner that the specific operating means requirement of the milling procedure is selected by means of suitably selecting the at least one operating parameter preliminary pressure, release pressure and admission temperature in such a manner that this operating means requirement is greater than or identical to the specific operating means requirement of the drying procedure, and
**that** the end product outlet (7) of the jet mill (1) is embodied in such a manner that the end product having the predetermined end product fineness and the predetermined residual moisture is discharged from the jet mill (1) through the end product outlet.

6. Jet mill (1) according to claim 5,
**characterised in**
**that** devices (8) for determining and monitoring the residual moisture are allocated to the end product outlet (7) of the jet mill (1) so as to determine or monitor the actual residual moisture of the material that is to be ground prior to the discharge of said material from the jet mill (1), or to determine or monitor the actual residual moisture of the end product that is obtained by means of milling and drying the material that is to be ground in the jet mill (1).

7. Jet mill (1) according to claim 6,
**characterised in**
**that** the setting, control or regulating devices (9) are embodied so that the at least one operating parameter preliminary pressure, release pressure and admission temperature of the jet mill (1) is suitably set, controlled or regulated once or repeatedly in temporal intervals or at least almost continuously for the milling and drying procedure in dependence upon on the one hand the actual residual moisture of the material that is to be ground prior to the discharge of said material from the jet mill (1) or the actual residual moisture of the end product and on the other hand upon the predetermined residual moisture of the end product.

8. Jet mill (1) according to one of claims 5 to 7, **characterised in**
**that** gases or superheated steams are used as operating means.

## Revendications

1. Procédé de broyage par jet d'une matière à broyer humide ou mouillée dans un broyeur à jet (1), dans lequel de la matière à broyer humide ou mouillée est amenée au broyeur à jet (1) pour être broyée,
**caractérisé en ce**
**qu'**au moins l'un des paramètres de fonctionnement parmi la pression initiale, la pression de détente et la température d'entrée dans le broyeur à jet (1) est choisie de manière appropriée pour qu'un broyage-séchage soit effectué, lors duquel la matière à broyer humide ou mouillée est simultanément broyée dans le broyeur à jet (1) par broyage jusqu'à la finesse finale prédéfinie et séchée par séchage jusqu'à la teneur en humidité résiduelle prédéfinie pour obtenir un produit final ayant une finesse finale prédéfinie et une teneur en humidité résiduelle prédéfinie, que, par un choix approprié dudit au moins un paramètre de fonctionnement parmi la pression initiale, la pression de détente et la température d'entrée, le besoin spécifique en fluide de fonctionnement du broyage est choisi de manière à être supérieur ou égal au besoin spécifique en fluide de fonctionnement du séchage, et
**que** le produit final est évacué du broyeur à jet (1) avec la finesse finale prédéfinie et l'humidité résiduelle prédéfinie.

2. Procédé selon la revendication 1,
**caractérisé en ce**
**que** l'humidité résiduelle réelle de la matière à broyer avant son évacuation du broyeur à jet (1) ou l'humidité résiduelle réelle du produit final est mesurée ou surveillée.

3. Procédé selon la revendication 2,
**caractérisé en ce**
**que** ledit au moins un paramètre de fonctionnement du broyeur à jet (1) est réglé, commandé ou régulé de manière appropriée une fois ou de manière répétée à des intervalles de temps ou au moins approximativement en continu pour le broyage-séchage en fonction, d'une part, de l'humidité résiduelle réelle de la matière à broyer avant son évacuation du broyeur à jet (1) ou de l'humidité résiduelle réelle du produit final et, d'autre part, de l'humidité résiduelle prédéfinie du produit final.

4. Procédé selon l'une des revendications précédentes, **caractérisé en ce**
**que** des gaz ou des vapeurs surchauffées sont utilisés comme fluide de fonctionnement.

5. Broyeur à jet (1) pour le broyage par jet d'une matière à broyer humide ou mouillée en un produit final,
**caractérisé en ce**
**que**, pour le réglage, la commande ou la régulation d'au moins l'un des paramètres de fonctionnement parmi la pression initiale, la pression de détente et la température d'entrée dans le broyeur à jet (1), il est prévu des dispositifs de réglage, de commande ou de régulation (9), au moyen desquels ledit au moins un paramètre de fonctionnement parmi la pression initiale, la pression de détente et la température d'entrée dans le broyeur à jet (1) est choisi de manière appropriée pour qu'un broyage-séchage soit effectué, lors duquel la matière à broyer humide ou mouillée est simultanément broyée dans le broyeur à jet (1) par broyage jusqu'à la finesse finale prédéfinie et séchée par séchage jusqu'à la teneur en humidité résiduelle prédéfinie pour obtenir un produit final ayant une finesse finale prédéfinie et une teneur en humidité résiduelle prédéfinie,
**que** les dispositifs de réglage, de commande ou de régulation (9) sont conçus de telle sorte que, par un choix approprié dudit au moins un paramètre de fonctionnement parmi la pression initiale, la pression de détente et la température d'entrée, le besoin spécifique en fluide de fonctionnement du broyage est choisi de manière à être supérieur ou égal au besoin spécifique en fluide de fonctionnement du séchage, et que la sortie de produit final (7) du broyeur à jet (1) est conçue de telle sorte que le produit final est évacué du broyeur à jet (1) par la sortie de produit final avec la finesse finale prédéfinie et l'humidité résiduelle prédéfinie.

6. Broyeur à jet (1) selon la revendication 5,
**caractérisé en ce**
**que** des dispositifs de détermination ou de surveillance de l'humidité résiduelle (8) sont associés à la sortie de produit final (7) du broyeur à jet (1) pour déterminer ou surveiller l'humidité résiduelle réelle de la matière à broyer avant son évacuation du broyeur à jet (1) ou l'humidité résiduelle réelle du produit final obtenu par broyage et séchage de la matière à broyer dans le broyeur à jet (1).

7. Broyeur à jet (1) selon la revendication 6,
**caractérisé en ce**
**que** les dispositifs de réglage, de commande ou de régulation (9) sont conçus de telle sorte que ledit au moins un paramètre de fonctionnement parmi la pression initiale, la pression de détente et la température d'entrée du broyeur à jet (1) est réglé, commandé ou régulé de manière appropriée une fois ou de manière répétée à des intervalles de temps ou au moins approximativement en continu pour le broyage-séchage en fonction, d'une part, de l'humidité résiduelle réelle de la matière à broyer avant son évacuation du broyeur à jet (1) ou de l'humidité résiduelle réelle du produit final et, d'autre part, de l'humidité résiduelle prédéfinie du produit final.

8. Broyeur à jet (1) selon l'une des revendications 5 à 7, **caractérisé en ce**
**que** des gaz ou des vapeurs surchauffées sont utilisés comme fluide de fonctionnement.
